# EUROPÄISCHE PATENTSCHRIFT

(11) **EP 0 735 276 B1**
(45) Veröffentlichungstag und Bekanntmachung des Hinweises auf die Patenterteilung: **23.12.1998**
(21) Anmeldenummer: 96102330.6
(22) Anmeldetag: 16.02.1996
(51) Int. Cl.: F15B 15/06

(54) **Dreh-Hub-Vorrichtung**
Rotary and linear actuating device
Vérin à mouvement de translation et de rotation

(30) Priorität: 29.03.1995 DE 29505315 U
(43) Veröffentlichungstag der Anmeldung: 02.10.1996
(73) Patentinhaber: HYDRAULIK TECHNIEK EMMEN B.V., 7826 TA Emmen (NL)
(72) Erfinder: Uhlendorf, Ernst Dieter, D-06295 Lutherstadt Eisleben (DE); Büter, Josef, NL-7826 TA Emmen (NL)
(74) Vertreter: Haussingen, Peter

(56) Entgegenhaltungen:
- CH-A- 672 169
- DE-A- 3 212 636
- DE-A- 3 247 159
- DE-A- 4 229 989

## Beschreibung

Die Erfindung betrifft eine Dreh-Hub-Vorrichtung, die der Realisierung vielfältiger kinematischer Bewegungsabläufe genügt.

Sie ist z.B. einsetzbar in der Automatisierungstechnik, insbesondere zur Steuerung von Aggregaten, die jeden beliebigen Punkt im Arbeitsprozeß bedienen müssen.

Bis heute konnten nur Teil- und Insellösungen zur Ansteuerung eines beliebigen Raumpunktes durch Aggregate zufriedenstellend realisiert werden bzw. nur durch hohen technischen Aufwand, der material- und steuerungsintensiv sich darstellt, einem hohen Verschleiß unterliegt und störanfällig ist.

Nach dem Stand der Technik sind derartige Vorrichtungen als sogenannte Energieumformer für wechselsinnige Schwenkschubbewegungen bekannt, wobei hier das lineare Antriebsaggregat mit einem Schwenkmotor, der nach dem Schraub- oder Kurventriebprinzip arbeitet, gekoppelt wird, dessen Schwenkbewegung im Bereich von 90° - 720° liegt.

Diese Systeme, z.B aus DE-A-4 229 989 bekannt, haben sich gut bewährt und sind im Bereich der Automatisierungstechnik, wo hohe Positionsgenauigkeiten gefordert werden, erfolgreich im Einsatz.

Schwenk-Hub-Kombinationen dieser Art begrenzen allerdings die Drehbewegung der Kolbenstange und schränken auf diese Weise das Anwendungsgebiet ein. Diese Begrenzung ist durch das Funktionsprinzip des Rotors begründet, so daß der Einsatz immer dann scheitert, wenn die rotierende Bewegung erforderlich ist.

Diese Aggregate eignen sich somit nicht für Anwendungsfälle wo die endlose Drehbewegung innerhalb jeder Stellung des Kolbens erforderlich ist.

Überdies sind diese Hub-Schwenkeinheiten umso länger, je größer der gewünschte Schwenkwinkel ist, so daß vornehmlich nur Schwenkwinkel im Bereich von 90° - 360° im Einsatz sind.

Große Aggregatabmessungen beeinflussen das Masse-Leistungsverhältnis ungünstig und ergeben somit sperrige masseaufwendige Systemlösungen. Überdies sind die Herstellungskosten für den Schwenkmotor hoch.

Die Aufgabe der Erfindung besteht darin, die Nachteile des Standes der Technik zu beseitigen und eine Dreh-Hub-Vorrichtung zu entwickeln, die Aggregate steuern kann, die im Arbeits- und Bedienungsprozeß jeden beliebigen Raumpunkt innerhalb der Wegkoordinaten des Systems ansteuern müssen, wobei die Vorrichtung fertigungstechnisch einfach herzustellen ist. Sie soll eine reduzierte Baugröße und einen geringen steuer- und reglungstechnischen Aufwand besitzen, wobei die Verschleiß- und Störanfälligkeit gegen Null gehen soll.

Erfindungsgemäß wird die Aufgabe durch die in dem Patentanspruch 1 angegebenen Merkmale gelöst.

Bevorzugte Weiterbildungen der Erfindung ergeben sich aus den Unteransprüchen.

Die Vorteile der Erfindung bestehen darin, daß
die Vorrichtung die Ansteuerung jedes beliebigen Raumpunktes innerhalb der Wegkoordinaten der gekoppelten Aggregate gewährleistet, wobei der Raumpunkt in Abhängigkeit von den Volumenströmen des Linearmotors und rotierenden Rotors beliebig häufig angesteuert werden kann und somit drehwinkel unabhängig ist. Die Herstellung der Vorrichtung ist fertigungstechnisch einfach bei einer reduzierten Baugröße. Die Ansteuerung der beliebigen Raumpunkte wird mittels eines geringen Aufwandes an Steuer- und Regelungstechnik bewirkt, wobei der Verschleiß und die Störanfälligkeit sehr gering ist. Jede Position im Raum wird auch unter Last erreicht.

Weiterhin wird durch die Vorrichtung eine axialbelastungsfreie Rotation der Antriebswelle des Rotors, der mit der Vorrichtung in Wirkverbindung steht, abgesichert.

Die Erfindung wird anhand eines Ausführungsbeispieles als druckmittelbetriebene Dreh-Hub-Vorrichtung
- nach Figur 1 als eine Halbschnittdarstellung der Vorderansicht einer druckmittelbetriebenen Dreh-Hub-Vorrichtung und
- nach Figur 2 als Schnitt A-A gemäß Figur 1 erläutert,
wobei
die Dreh-Hub-Vorrichtung z.B. zur drehenden und schiebenden Bewegung eines an ihr montierten Werkzeuges dient.

Sie besteht aus einem -doppelt wirkenden hydraulischen Liniarmotor- 1 und einem -endlos rotierenden Rotor- 2, die über ein Kopplungselement 3 formschlüssig verbunden sind.

Der -doppelt wirkende hydraulische Liniarmotor- 1 besteht aus einem Außenzylinder 4, dem eine Zulaufleitung 5 und eine Abflußleitung 6, eine -linke Bohrung- 7, und eine -rechte Bohrung- 8 zugeordnet sind, wobei sich ein Druckmedium 9 in einem -linken Zylinderraum- 10 und in einem -rechten Zylinderraum- 11 befindet. Eine Kolbenstangenführung 12 ist mit Kolbenstangenführungsringen 13, mit Dichtungen 14 und mit einem Abstreifer 15 versehen, um eine sichere Lagerung und Abdichtung einer Kolbenstange 16 zu gewährleisten.

Die Kolbenstangenführung 12 wird über das Gewinde 17 mit dem Außenzylinder 4 verbunden und über einen Paßsitz 18 lagezentriert. Die in dem Paßsitz 18 - eingelegte Dichtung- 19 garantiert die Abdichtung im inneren Außenzylinder 4.

Zur Übertragung der großen radialen Belastungen auf einen Kolben 20 sind Kolbenführungsringe 21 vorgesehen. Der Kolben 20 trägt mittig angeordnet zugleich eine Kolbendichtung 22, die verhindert, daß das Druckmedium 9 über den Innendurchmesser des Außenzylinders 4 in den jeweiligen druckfreien -linken Zylinderraum- 10 oder -rechten Zylinderraum- 11 überströmt. Der Kolben 20 ist über die Paßfedern 23 mit der Kolbenstange 16 verbunden und zugleich über das Kopplungselement 3 mit der Antriebswelle 24 des -endlos rotierenden Rotors- 2.

Um das Drehmoment, bei liniarer Bewegung des Kolbens 20, längs des Hubweges übertragen zu können, ist die Antriebswelle 24 mit Antriebspaßfedern 25 versehen, die auf der Antriebswelle 24 mit -senkrechten Schrauben- 26 befestigt werden.

Die Antriebspaßfedern 25 für die Antriebswelle 24 werden gegenüber den Paßfedern 23 um 45° versetzt angeordnet. Um den Kolben 20 lagestabil auf der Kolbenstange 16 zu halten -im Falle der Einwirkung von axialen Kräften auf den Kolben 20- sind Wellensicherungsringe 27 vorgesehen.

Die formschlüssige Verbindung des Kolben 20 ermöglicht eine stoßfreie Lagerung, da das Druckmedium 9 in die Zwischenräume der Paßmaßabweichungen dringt und auf diese Weise eine weiche Kraftübertragung ermöglicht. Um die Abdichtung des -linken Zylinderraumes- 10 und des -rechten Zylinderraumes- 11 zu gewährleisten ist eine Dichtungsbuchse 28 erforderlich, in der sich die Abdichtung 29 befindet. Die Dichtungsbuchse 28 wird über die Verschraubung 30 mit dem Kolben 20 verbunden und überträgt, in Verbindung mit den Wellensicherungsring 27, die bei Druckbeaufschlagung entstehenden axialen Kräfte.

Bei Zuführung des Druckmediums 9 in die Zulaufleitung 5 strömt es durch die - rechte Bohrung- 8 in den -rechten Zylinderraum- 11 und drückt den Kolben 20 mit der Kolbenstange 16 in Ausfahrrichtung. Das im -linken Zylinderraum- 10 befindliche Druckmedium 9 wird über den Schlitz 31 in die -linke Bohrung- 7 gedrückt und gelangt somit in die Abflußleitung 6.

Das Kopplungselement 3 gleitet über die Antriebspaßfedern 25 und überträgt das vom -endlos rotierenden Rotor- 2 erzeugte Drehmoment auf die Paßfedern 23, so daß die Kolbenstange 16 in Drehung versetzt wird. Der -endlos rotierende Rotor- 2 besteht aus einem -rechten Außengehäuse- 32 und einem -linken Außengehäuse- 33; beide werden durch die Schraubenelemente 34 miteinander verbunden.

Im -rechten Außengehäuse- 32 ist eine Zuführungsleitung 35 und eine Abführungsleitung 36 angeordnet. Ein Kurventräger 37, an dem die -vorderen Kolben- 38 durch Druckfedern 39 gegen den Kurventräger 37 gedrückt werden, distanziert den Abstand zwischen dem -rechten Außengehäuse- 32 und dem -linken Außengehäuse- 33. Die auftretenden Axialkräfte, werden über die Stirnansätze 40 auf das -linke Axiallager- 41 und -rechte Axiallager- 42 übertragen.

Ein zu- bzw. abgeführtes Fluid 43 wird über -obere Bohrungen- 44 und -untere Bohrungen- 45 in einen Kolbenraum 46 geführt, wo die Umsetzung der Druckenergie in rotierende Bewegung erfolgt.

Die in der Antriebswelle 24 vorgesehene Mittelbohrung 47 dient der druckfreien Rückführung des Fluids 43, welches in einen Hohlraum 48 der Kolbenstange 16 gelangt, wenn die Kolbenstange 16 ausgefahren wird. Ein Abtriebszapfen 49 der Kolbenstange 16 kann für den Anschluß des Arbeitsgerätes unterschiedliche Ausführungsformen aufweisen. (Vierkant; Paßfeder; Kerbverzahnung; Keilwelle ect).

Die Dichtringe 50 gewährleisten über die Stirnfläche des Kurventrägers 37 die Abdichtung des Kolbenraumes 46.

Ein weiteres Bindeelement 51 ist in dem -linken Außengehäuse- 33 und -rechten Außengehäuse- 32 integriert. Der -doppelt wirkende hydraulische Liniarmotor 1 und der -endlos rotierende Rotor- 2 werden durch den Außendichtring 52 gegeneinander abgedichtet.

Die Funktion der Dreh-Hub-Vorrichtung ist dadurch charakterisiert, daß die Antriebswelle 24 eines -endlos rotierenden Rotors- 2 mit dem Kolben 20 eines - doppelt wirkenden hydraulischen Liniarmotors- 1 über das Kopplungselement 13 formschlüssig verbunden wird, wodurch es möglich ist, der liniaren Bewegung des Kolbens 20 eine rotierende Bewegung zu überlagern.

Zu dem Zweck wird der Kolben 20 in der Hälfte seiner Länge über eine formschlüssige Verbindung mittels Paßfeder 32 mit der Kolbenstange 16 verbunden und die andere Hälfte des Kolbens gleichfalls formschlüssig mittels Antriebspaßfedern 25 und Kupplungselemente 13 mit der Antriebswelle 24 des - endlos rotierenden Rotors- 2.

Die Antriebswelle 24 ermöglicht die Kopplung über die Länge des Hubes dieser formschlüssige Verbindung, wodurch die Übertragung des Drehmomentes längs des Hubweges der Liniareinheit gewährleistet ist.

Dadurch, daß der Kolben 20 über das formschlüssige Kopplungselement 3 mit der Kolbenstange 16 verbunden ist, kann der Kolben 20 -im Rahmen seiner Passungswerte- radial ausweichen, wodurch eine schwimmende Lagerung erzielt wird.

Das Druckmedium 9 lagert sich zwischen die Gleitflächen der formschlüssigen Verbindung und bildet einen elastischen Puffer, der zum Vorteil der Abdichtung und Kräfteübertragung wirkt.

Über die im Außenzylinder 4 befindlichen Bohrungen 7; 8 und Schlitz 31 des - doppelt wirkenden hydraulischen Liniarmotors- 1 wird das Druckmedium 9 in die jeweiligen Zylinderräume 10; 11 geleitet; der -endlos rotierenden Rotor- 2 allerdings hat eine unabhängige Zu- und Abführungsleitung 35; 36, wodurch es möglich ist, jeweils getrennt Ansteuerungen vorzunehmen.

Um die wechselseitig auftretenden Axialkräfte des -doppelt wirkenden hydraulischen Liniarmotors- 1 über den Kolben 20 auf die Kolbenstange 16 zu übertragen, sind Wellensicherungsringe 27 vorgesehen, die das Abschieben des Kolbens 20 von der Kolbenstange 16 verhindern.

Der -endlos rotierende Rotor- 2 wird über das Bindeelement 51 an den Außenzylinder 4 des -doppelt wirkenden hydraulischen Liniarmotors- 1 dichtungssicher mittels Außendichtring 52 verbunden.

Um die an der Kolbenstange 16 auftretenden Radialkräfte aufnehmen zu können, sind Kolbenführungsringe 21 vorgesehen, die im Kolben 20 angeordnet sind.

Überdies sorgt eine Drucklagerscheibe 53 dafür, daß die Kolbenstange 16 auch in der Endlage mit Last drehbar bleibt. In der Kolbenstangenführung 12 und dem Kolben 20 sind überdies hochdruckstabile Dichtungspakete 14; 15; 22 eingebaut, die das ungewollte Abströmen, in Form von äußeren und inneren Leckagen, sowie das Eindringen von Schmutz verhindern.

Die Dreh-Hub-Vorrichtung kann mit einem am Außenzylinder 4 des -doppelt wirkenden hydraulischen Liniarmotors- 1 vorgesehenen Flansches 54 befestigt werden. Allerdings sind auch andere Ausführungen möglich (Fußbefestigung, Flansch am Rotor).

### Verwendete Bezugszeichen

- 1.: -doppelt wirkender hydraulischer Liniarmotor-
- 2.: -endlos rotierender Rotor-
- 3.: Kopplungselement
- 4.: Außenzylinder
- 5.: Zulaufleitung
- 6.: Abflußleitung
- 7.: -linke Bohrung -
- 8.: -rechte Bohrung-
- 9.: Druckmedium
- 10.: -linker Zylinderraum-
- 11.: -rechter Zylinderraum-
- 12.: Kolbenstangenführung
- 13.: Kolbenstangenführungsring
- 14.: Dichtung
- 15.: Abstreifer
- 16.: Kolbenstange
- 17.: Gewinde
- 18.: Paßsitz
- 19.: -eingelegte Dichtung-
- 20.: Kolben
- 21.: Kolbenführungsring
- 22.: Kolbendichtung
- 23.: Paßfeder
- 24.: Antriebswelle
- 25.: Antriebspaßfeder
- 26.: -senkrechte Schraube-
- 27.: Wellensicherungsring
- 28.: Dichtungsbuchse
- 29.: Abdichtung
- 30.: Verschraubung
- 31.: Schlitz
- 32.: -rechtes Außengehäuse-
- 33.: -linkes Außengehäuse-
- 34.: Schraubenelement
- 35.: Zuführungsleitung
- 36.: Abführungsleitung
- 37.: Kurventräger
- 38.: -vorderer Kolben-
- 39.: Druckfeder
- 40.: Stirnansatz
- 41.: -linke Axiallager-
- 42.: -rechte Axiallager-
- 43.: Fluid
- 44.: -obere Bohrungen-
- 45.: -untere Bohrungen-
- 46.: Kolbenraum
- 47.: Mittelbohrung
- 48.: Hohlraum
- 49.: Abtriebszapfen
- 50.: Dichtringe
- 51.: Bindeelement
- 52.: Außendichtring
- 53: Drucklagerscheibe
- 54: Flansch

## Patentansprüche

1. Dreh-Hub-Vorrichtung, die zur drehenden und schiebenden Bewegung eines an ihr montierten Arbeitsgeräten dient, bestehend aus einem -doppelt wirkenden hydraulichen Liniarmotor- (1) und aus einem -endlos rotierenden Rotor- (2), indem der -doppelt wirkende hydraulische Liniarmotor- (1) aus
• einem Außenzylinder (4), dem eine Zulaufleitung (5), eine Abflußleitung (6) eine -linke Bohrung- (7), eine -rechte Bohrung- (8), ein linker und ein rechter Zylinderraum (10,11), sowie ein Schlitz (31)zugeordnet ist,
• einer Kolbenstange (16), die einen Hohlraum (48) besitzt und mit einem Abtriebszapfen (49) versehen ist,
• einer Kolbenstangenführung (12) mit einem Paßsitz (18) und einer -eingelegten Dichtung- (19), die Kolbenstangenführungsringe (13), Dichtungen (14), einen Abstreifer (15) und ein Gewinde (17) besitzt,
• einem Kolben (20), der mit Kolbenführungsringen (21), einer Kolbendichtung (22), einer Paßfeder (23) und mit Wellensicherungsringen (27) versehen ist,
• einer Dichtungsbuchse (28), der eine Abdichtung (29) und eine Verschraubung (30) zugeordnet ist,
und der -endlos rotierende Rotor- (2) aus,
• einer Antriebswelle (24), die mit Stirnansätze (40), mit einer Antriebspaßfedern (25) und mit einer Mittelbohrung (47) versehen ist,
• einem -rechten Außengehäuse- (32) mit einer Zuführungsleitung (35) mit einer Abführungsleitung (36) und einem -rechten Axiallager- (42),
• einem linken Außengehäuse (33) und einem -linken Axiallager (41),
• einem Schraubenelement (34),
• einem Kurventräger (37),
• einem -vorderen Kolben- (38), den Druckfedern (39), zugeordnet sind,
• einer -oberen Bohrung- (44),
• einer -unteren Bohrung- (45),
• einem Kolbenraum (46),
besteht, wobei
• durch die Kupplung des -doppelt wirkenden hydraulischen Liniarmotor- (1) und dem -endlos rotierenden Rotor- (2) mit dem Bindeelement (51) der -rechte Zylinderraum- (11) gebildet wird,
• die Lagerung und Abdichtung der Kolbenstange (16) durch die Kolbenstangenführungsringe (13), den Dichtungen (14) und den Abstreifern (15) gesichert ist,
• die Kolbenstangenführung (12) über das Gewinde (17) mit dem Außenzylinder (4) verbunden und mittels Paßsitz (18) lagezentriert ist,
• die Abdichtung im inneren Außenzylinder (4) durch die -eingelegte Dichtung- (19), die im Paßsitz sitzt, gegeben ist,
• die Kolbenführungsringe (21) die Übertragung großer radialer Belastung auf den Kolben (20) gewährleisten,
• der Kolben (20) über die Paßfedern (23) mit der Kolbenstange (16) und über ein Kopplungselement (3) mit der Antriebswelle (24) des -endlos rotierenden Rotors- (2) in Wirkverbindung steht,
• die Antriebswelle (24) mit ihren Antriebspaßfedern (25) für die Übertragung des Drehmomentes, bei liniarer Bewegung des Kolbens (20), längs des Hubweges sorgt,
• die Antriebspaßfedern (25) gegenüber den Paßfedern (23) uni 45° versetzt angeordnet sind,
• die Wellensicherungsringe (27) den Kolben (20) auf der Kolbenstange (16) bei Einwirkung von axialen Kräften auf den Kolben (20) lagestabil halten,
• die Paßfedern (23) den Kolben (20) mit der Kolbenstange (16) in formschlüssige Wirkverbindung setzen,
• eine stoßfreie Lagerung des Kolbens (20) und eine weiche Kraftübertragung durch das Druckmedium (9), das in den Zwischenräumen der Paßabweichungen sitzt, vorliegt,
• die Dichtungsbuchse (28) mittels der Verschraubung (30) mit dem Kolben (20) in Wirkverbindung steht,
• die Dichtungsbuche (28) in Verbindung mit dem Wellensicherungsring (27), die bei Druckbeaufschlagung entstehenden axialen Kräfte, überträgt,
• das Kopplungselement (3) gleitbar über die Antriebspaßfedern (25) angeordnet ist, indem das Kopplungselement (3) das vom -endlos rotierenden Rotor- (2) erzeugte Drehmoment auf die Paßfedern (23) überträgt und die Kolbenstange (16) in Drehung setzt,
• das -rechte Außengehäuse- (32) und das -linke Außengehäuse- (33) mittels Schraubenelementen (34) verbunden ist,
• ein zu- bzw. abgeführtes Fluid (43), das über -obere Bohrungen- (44) und - untere Bohrungen- (45) in den Kolbenraum (46) geführt wird, die Umsetzung der Druckenergie in rotierende Energie bewirkt.
• der Abtriebszapfen (49) der Kolbenstange (16) zur Aufnahme von Arbeitsgeräten dient,
• der -doppelt wirkende hydraulische Liniarmotor- (1) mit dem -endlos rotierenden Rotor- (2) über das Kopplungselement (3) formschlüssig in Wirkverbindung steht.

2. Dreh-Hub-Vorrichtung nach Anspruch 1, wobei die Antriebswelle (24) des -endlos rotierenden Rotors- (2) die uneingeschränkte Drehbewegung über das Kopplungselement (3) auf den Kolben (20) und durch formschlüssige Verbindung auf die Kolbenstange (16) überträgt.

3. Dreh-Hub-Vorrichtung, nach Anspruch 1 und Anspruch 2, wobei die Verbindung der Antriebswelle (24) mit der Kolbenstange (16) eine kraft- oder formschlüssige Verbindung aufweist.

4. Dreh-Hub-Vorrichtung, nach Anspruch 1 bis Anspruch 3, wobei die Antriebswelle (24) in die hohle Kolbenstange (16) ragt und axialbelastungsfrei im -endlos rotierenden Rotor- (2) gelagert ist.

5. Dreh-Hub-Vorrichtung, nach Anspruch 1 bis Anspruch 4, wobei der Außenzylinder (4) einwandig ausgeführt ist und die -linke Bohrung- (7) trägt.

6. Dreh-Hub-Vorrichtung, nach Anspruch 1 bis Anspruch 5, wobei
die Kolbenstangenführung (12) und der Kolben (20) Kolbenstangenführungsringe (13) und Kolbenführungsringe (21) tragen.

7. Dreh-Hub-Vorrichtung, nach Anspruch 1 bis Anspruch 6, wobei der Kolben (20) gegen das axiale Abschieben, infolge der Drücke in dem -linken
Zylinderraum- (10) und in dem -rechten Zylinderraum- (11) durch Wellensicherungsringe (27) gehalten wird.

## Claims

1. Turning and lifting device designed to turn and to shift a tool mounted on it, consisting of a double-acting hydraulic linear motor (1) and a continuously rotating rotor (2). The double-acting hydraulic motor (1) consists of
• an outside cylinder (4) attached to a feed (5), an outlet pipe (6), a left bore (7), a right bore (8), a left and a rightcylinder chamber (10,11) and a slot (31),
• a piston rod (16) provided with a cavity (48) and a power take-off (49),
• a piston-rod guide (12) with fitting seat (18) and laid-in sealing (19), provided with piston guide rings (13), packings (14), a stripper (15) and a thread (17),
• a piston (20) provided with piston guide rings (21), piston packing (22), a feather (23) and shaft securing rings (27),
• a packing sleeve (28) with a sealing (29) and a threaded joint (30), and the continuously rotating rotor (2) consists of
• a drive shaft (24) provided with tappets (40), with a driving feather (25) and a central bore (47),
• a right outer casing (32) with a feeder (35), an outlet (36) and a right thrust bearing (42),
• a left outer casing (33) and a left thrust bearing (41),
• a screw element (34),
• a cam support (37),
• a front piston (38) with pressure springs (39),
• an upper bore (44),
• a lower bore (45),
• a piston chamber (46),
where
• the right cylinder chamber (11) is formed by the coupling of the double-acting hydraulic linear motor (1) and the continuously rotating rotor (2) through the connecting element (51),
• the bearing and packing of the piston rod (16) are secured by piston-rod guide rings (13), the sealings (14) and the strippers (15),
• the piston-rod guide (12) is connected via a thread (17) with the outdide cylinder (4) and kept in its central position by the fitting seat (18),
• the interior of the outside cylinder is sealed by a laid-in packing (18) in the fitting seat,
• the piston guide rings (21) ensure the transmission of great radial power to the piston (20),
• the piston (20) is in operative connection with the piston rod via the feathers (23) and with the drive shaft (24) of the continuously rotating rotor (2) via the coupling element (3),
• the drive shaft (24) ensures torque transmission through the drive feathers (25) and linear piston (20) movement along the travel,
• the drive feathers (25) and the feathers (23) are staggered at an angle of 45°,
• the shaft securing rings (27) keep the piston (20) and the piston rod (16) in a stable position when axial forces are transmitted to the piston (20),
• the feathers (23) ensure a fitting operative connection between the piston (20) and the piston rod (16),
• the pressure absorbing medium (9) in the mismatches ensures shock-free bedding of the piston (20) and smooth power transmission,
• a packing sleeve (28) is in operative connection with the piston (20) via a threaded joint,
• a packing sleeve (28) is connected with the shaft securing ring (27) and transmits the axial forces resulting from pressure increases,
• a coupling element (3) slides over the driving feathers (25), transmits the torque generated by the continuously rotating rotor (2) to the feathers (23) and sets the piston rod (16) in rotation,
• the right outer casing (32) and the left outer casing (33) are connected by means of threaded joints (34),
• a fluid (43) is supplied to the piston chamber (46) through the upper bores (44) and the lower bores (45) and effects the conversion of pressure energy into rotating energy; this fluid is drained off through the same bores (44, 45),
• the power take-off (49) of the piston rod (16) serves to receive tools,
• the double-acting hydraulic linear motor (1) is positively clutched in the continuously rotating rotor (2) through a coupling element (3).

2. Turning and lifting device according to Claim 1 in which a driving shaft (24) of the continuously rotating rotor (2) transmits the full rotary motion to the piston (20) through the coupling element (3) and to the piston rod (16) by means of a a positive clutch.

3. Turning and lifting device according to Claims 1 and 2 in which a positive clutch and friction-type locking between the driving shaft (24) and the piston rod (16) exists.

4. Turning and lifting device according to Claims 1 to 3 in which the driving shaft (24) protruding into the hollow piston rod (16) and the its bearings are arranged free of any thrust load in the continuously rotating rotor (2).

5. Turning and lifting device according to Claims 1 to 4 in which the outside cylinder (4) has only one wall and is provided with the left bore (7).

6. Turning and lifting device according to Claims 1 to 5 in which the piston-rod guide (12) and the piston (20) are provided with piston-rod guide rings (13) and piston guide rings (21), respectively.

7. Turning and lifting device according to Claims 1 to 6 in which the piston (20) is prevented from axial displacement as a result from the pressures generated in the left cylinder chamber (10) by means of shaft securing rings (27) and the right cylinder chamber (11).

## Revendications

1. Dispositif de levage et de rotation servant au déplacement pousseur et rotatif d'un outil de travail monté à celui-ci, se composant d'un -moteur linéaire hydraulique à double effet- (1) et d'un -rotor à rotation continue- (2), le -moteur linéaire hydraulique à double effet- (1) se composant de
• un cylindre extérieur (4) auquel sont associés une conduite d'arrivée (5), une conduite de décharge (6), un -perçage gauche- (7), un -perçage droit- (8), un espace de cylindre gauche et un espace de cylindre droit (10,11) ainsi qu'une fente (31),
• une tige de piston (16) possédant un espace creux (48) et pourvue d'un tourillon de dérive (49),
• un guidage (12) de tige de piston muni d'un ajustement fin (18) et d'une - garniture insérée- (19) qui possède des bagues de guidage de tige de piston (13), des garnitures (14), un racleur (15) et un filetage (17),
• un piston (20) pourvu de bagues de guidage de piston (21), d'une garniture de piston (22), d'un ressort d'ajustage (23) et de bagues de sûreté d'arbre (27),
• une borne de garniture (28) à laquelle est appliqué une étanchéification (29) et un raccord à vis (30),
et le -rotor à rotation continue- (2) se composant de
• un arbre d'entraînement (24) pourvu de talons frontaux (40), d'un ressort d'ajustage d'entraînement (25) et d'un perçage central (47),
• un -boîtier extérieur droit- (32) muni d'une conduite d'alimentation (35), d'une conduite d'évacuation (36) et d'un -palier axial droit- (42),
• un boîtier extérieur gauche (33) et un -palier axial gauche- (41),
• un élément à vis (34),
• un support de came (37),
• un -piston avant- (38) auquel sont associés des ressorts de pression (39),
• un -perçage supérieur- (44),
• un -perçage inférieur- (45),
• un espace de piston (46),
• l'-espace de cylindre droit- (11) étant formé par l'accouplement du -moteur linéaire hydraulique à double effet- (1) et du -rotor à rotation continue- (2) à l'élément de liaison (51),
• le logement et l'étanchéification de la tige de piston (16) étant assurés par les bagues de guidage de tige de piston (13), les garnitures (14) et les racleurs (15),
• le guidage de tige de piston (12) étant relié par l'intermédiaire du filetage (17) au cylindre extérieur (4) et centré au moyen d'un ajustement fin (18),
• l'étanchéification dans le cylindre extérieur (4) intérieur ayant lieu par la - garniture insérée- (19) se trouvant dans l'ajustement fin (18),
• les bagues de guidage de piston (21) garantissant la transmission d'une grande charge radiale sur le piston (20),
• le piston (20) étant relié activement par l'intermédiaire des ressorts d'ajustage (23) à la tige de piston (16) et par l'intermédiaire d'un élément d'accouplement (3) à l'arbre d'entraînement (24) du -rotor à rotation continue- (2),
• l'arbre d'entraînement (24) avec ses ressorts d'ajustage d'entraînement (25) veillant à la transmission du moment d'un couple lors d'un déplacement linéaire du piston (20) le long de la voie de levage,
• les ressorts d'ajustage d'entraînement (25) étant disposés dans un décalage de 45° par rapport aux ressorts d'ajustage (23),
• les bagues de sûreté d'arbre (27) maintenant en poste le piston (20) sur la tige de piston (16) quand des forces axiales agissent sur le piston (20),
• les ressorts d'ajustage (23) faisant relier activement le piston (20) à la tige de piston (16) avec un engagement positif,
• un logement du piston (20) exempt de chocs et une légère transmission de la force par un médium de pression (9) se trouvant dans les espaces intermédiaires des écarts d'ajustement étant présents,
• la borne de garniture (28) étant reliée activement au moyen du raccord à vis (30) au piston (20),
• la borne de garniture (28) reliée à la bague de sûreté d'arbre (27) transmettant les forces axiales apparaissant lors d'une pressurisation,
• l'élément d'accouplement (3) étant disposé de façon susceptible à glisser par l'intermédiaire des ressorts d'ajustage d'entraînement (25), l'élément d'accouplement (3) transmettant le moment d'un couple produit par le -rotor à rotation continue- (2) sur les ressorts d'ajustage (23) et mettant en rotation la tige de piston (16),
• le -boîtier extérieur droit- (32) et le -boîtier extérieur gauche- (33) étant reliés au moyen d'éléments à vis (34),
• un fluide (43) amené et évacué respectivement, guidé par l'intermédiaire des - perçages supérieurs- (44) et des -perçages inférieurs- (45) dans l'espace de piston (46), provoquant la transformation de l'énergie sous pression en énergie en rotation,
• le tourillon de dérive (49) de la tige de piston (16) servant à la réception d'outillages,
• le -moteur linéaire à double effet- (1) étant relié activement au -rotor à rotation continue- (2) avec un engagement positif par l'intermédiaire de l'élément d'accouplement (3),

2. Dispositif de levage et de rotation selon la revendication 1, l'arbre d'entraînement (24) du -rotor à rotation continue- (2) transmettant le déplacement rotatif illimité par l'intermédiaire de l'élément d'accouplement (3) sur le piston (20) et par une relation à engagement positif sur la tige de piston (16).

3. Dispositif de levage et de rotation selon la revendication 1 et la revendication 2, la relation de l'arbre d'entraînement (24) avec la tige de piston (16) présentant une relation d'adhérence ou à engagement positif.

4. Dispositif de levage et de rotation selon la revendication 1 à la revendication 3, l'arbre d'entraînement (24) pénètrant dans la tige de piston (16) creuse et étant logé dans le -rotor à rotation continue- (2) de façon exempte de poussée axiale.

5. Dispositif de levage et de rotation selon la revendication 1 à la revendication 4, le cylindre extérieur (4) étant construit d'une seule paroi et portant le -perçage gauche- (7).

6. Dispositif de levage et de rotation selon la revendication 1 à la revendication 5, le guidage (12) de tige de piston et le piston (20) portant des bagues de guidage de tige de piston (13) et des bagues de guidage de piston (21).

7. Dispositif de levage et de rotation selon la revendication 1 à la revendication 6, le piston (20) étant maintenu contre la poussée axiale suite aux pressions dans l'-espace de cylindre gauche- (10) et dans l'-espace de cylindre droit- (11) par des bagues de sûreté d'arbre (27).
